# FASCICULE DE BREVET EUROPEEN

(11) **EP 0 784 304 B1**
(45) Date de publication et mention de la délivrance du brevet: **20.10.1999**
(21) Numéro de dépôt: 97400062.2
(22) Date de dépôt: 14.01.1997
(51) Int. Cl.: G09F 23/00, E06B 3/80

(54) **Dispositif de porte, notamment pour caisson installé à l'extérieur**
Tür, insbesondere für draussen angeordnete Kasten
Door, particularly for outside enclosure

(30) Priorité: 15.01.1996 FR 9600364
(43) Date de publication de la demande: 16.07.1997
(73) Titulaire: FORNELLS S.A., F-77370 Nangis (FR)
(72) Inventeur: Carpentier, Jean-Stanislas, 77370 La Croix en Brie (FR); Indrianjafy, Georges-Martial, 77160 Provins (FR)
(74) Mandataire: Keib, Gérard

(56) Documents cités:
- CH-A- 464 489
- DE-A- 2 313 694
- DE-A- 4 309 544
- DE-U- 8 813 016
- DE-U- 9 421 183
- FR-A- 1 087 906
- US-A- 4 376 360

## Description

L'invention concerne un dispositif de porte, particulièrement bien adapté à équiper notamment les caissons d'affichage publicitaire ou informatif, ou vitrines, installés sur la voie publique.

Les dispositifs de porte destinés à équiper les vitrines implantées à l'extérieur, par exemple sur la voie publique, étant exposés aux intempéries, doivent présenter une bonne étanchéité à l'eau et à la poussière, être faciles à manoeuvrer en vue de leur ouverture et de leur fermeture, et naturellement être fiables, peu onéreux, et permettre une bonne visibilité de l'objet disposé derrière la porte, tel qu'une affiche.

Ces avantages sont très rarement réunis par les dispositifs de porte connus, notamment à cause du grand nombre de pièces qui les composent.

Deux exemples pertinent de caissons d'affichage sont publiés dans DE-U-8 813 016 et dans DE-U-9 421 183. Ce dernier document montre l'état de l'art le plus proche à l'invention, qui est aussi représenté dans le préambule de la revendication indépendante.

L'invention a pour but de remédier à ces inconvénients et concerne à cet effet un dispositif de porte du type comportant une huisserie et un battant reliés par des organes de solidarisation, l'huisserie comportant une ossature comprenant des montants et des traverses cintrées dont la convexité est tournée vers l'extérieur, le battant étant déformable élastiquement entre une position ouverte dans laquelle il n'est soumis à aucune contrainte et détermine un accès entre lui-même et l'huisserie, et une position fermée dans laquelle il est sous contrainte contre l'huisserie avec une forme cintrée.

Suivant l'invention, ce dispositif est caractérisé en ce que le battant est solidarisé à l'huisserie du côté extérieur de celle-ci d'une part au moyen d'organes de solidarisation fixe répartis le long de montants respectivement de l'huisserie et du battant et solidarisant rigidement ces deux éléments, et d'autre part au moyen d'organes de solidarisation amovible répartis le long des montants opposés respectifs de l'huisserie et du battant, et comportant des moyens pour solliciter le battant en traction en direction circonférentielle et pour presser en direction radiale le battant contre l'huisserie.

Grâce à la forme cintrée du châssis d'ossature de l'huisserie, la porte, par exemple plane au repos, prend, en position de fermeture, elle-même une forme cintrée assurant un contact naturel favorable à l'étanchéité. De plus, cette forme cintrée procure au vitrage, lorsqu'il est sous contrainte, une bonne rigidité, une grande résistance aux forces s'exerçant de la face convexe à la face concave, et une bonne régularité à la surface de la vitre ; également, la forme cintrée, combinée à la flexibilité du vitrage lorsqu'il est au repos, permet de s'affranchir de l'utilisation de charnières.

D'autres caractéristiques et avantages de l'invention ressortiront de la description qui va suivre d'une forme de réalisation de l'invention donnée à titre d'exemple non limitatif et représentée sur les dessins ci-joints dans lesquels :
- la figure 1 est une coupe transversale schématique d'un dispositif de porte selon l'invention, en position de fermeture,
- la figure 2 est une coupe transversale schématique du dispositif de porte de la figure 1, en position d'ouverture,
- la figure 3 est une coupe agrandie plus détaillée d'une partie du dispositif de la figure 1, représentant un mode de réalisation des organes de solidarisation fixe ;
- la figure 4 est une coupe agrandie plus détaillée d'une autre partie du dispositif de la figure 1, représentant un mode de réalisation des organes de solidarisation amovible ;
- la figure 5 est une vue semblable à la figure 4, le battant étant représenté à faible distance de l'huisserie ;
- la figure 6 est une vue semblable à la figure 4, la serrure étant représentée dans sa position ouverte ;
- la figure 7 est une vue partielle selon VII-VII à la figure 6 ;
- la figure 8 est une vue semblable à la figure 6, la serrure étant représentée dans sa position fermée ;
- la figure 9 est une vue partielle suivant IX-IX à la figure 8.

Le dispositif selon l'invention illustré par les figures 1 à 4, en coupe suivant un plan horizontal dans la forme de réalisation représentée, comporte une huisserie 1 munie d'un châssis d'ossature pouvant être en une ou plusieurs pièces, constitué de deux montants 11a, 11b et de deux traverses 12 reliant les montants. Tandis que les montants 11a, 11b sont de préférence rectilignes et parallèles, les traverses 12 sont cintrées par exemple en forme d'arcs de cercles s'étendant dans deux plans parallèles, de telle sorte que le châssis s'étende selon une portion de surface cylindrique dans ce cas à section droite approximativement circulaire dont la convexité est tournée vers l'extérieur.

Il comporte également un battant 2 de porte muni d'un cadre en matière flexible déformable élastiquement pouvant être une matière synthétique ou un alliage métallique ou encore un métal, par exemple de l'aluminium, plan au repos (figure 2), constitué (figures 3 et 4) de deux montants et de deux traverses reliant les montants, ici parallèles deux à deux, et d'au moins une vitre 23 constituée par une feuille en matière synthétique également flexible et déformable élastiquement, plane au repos, solidarisée au cadre et s'étendant à l'intérieur de celui-ci ; la matière constituant la vitre 23 est par exemple du polyméthacrylate de méthyle (PMMA) ; les bords latéraux de la vitre 23 sont insérés avec jeu entre les ailes parallèles de feuillures 24a, 24b du cadre du battant, s'étendant le long des montants parallèles normalement approximativement verticaux de celui-ci, ou constituant comme ici ces montants, suffisamment profondes pour que la vitre et la feuillure puissent glisser mutuellement librement l'une contre l'autre lors d'un cintrage permettant au cadre du battant 2 d'épouser la forme cintrée du châssis d'ossature de l'huisserie 1 ou par suite de leur différentiel de dilatation. Ces feuillures présentent une section transversale en U dont les deux branches parallèles 25, 26 sont d'inégales longueurs, la branche la plus longue 26 étant du côté externe de la porte.

Les feuillures 24a, 24b sont réunies à leurs extrémités par des bandeaux 27 protégeant les bords transversaux correspondants de la vitre 23. Ces bandeaux ne modifient sensiblement pas la flexibilité de la vitre 23.

Le dispositif comporte aussi des organes de solidarisation fixe du battant 2 de porte au châssis de l'huisserie 1, fixés chacun sur ces deux éléments et répartis le long de l'un des montants 11a, 24a de ceux-ci (figure 3), et des organes de solidarisation amovible du battant au châssis dont au moins l'un est fixé sur le châssis et au moins un autre est fixé sur le battant (figure 4).

Les organes de solidarisation fixe comprennent des boulons 31 dont la tige traverse les deux ailes de la feuillure 24a et la vitre 23 insérée entre elles, avec un jeu, ainsi que le montant 11a de l'huisserie, et des écrous 32 vissés respectivement autour de la tige de chaque boulon 31 de manière à pincer l'ensemble entre la tête du boulon et l'écrou, le battant 2 et le châssis de l'huisserie 1 étant entretoisés par des joints silicones tubulaires 5 très souples faisant partie de l'huisserie et courant le long des deux montants 11a, 11b et des traverses 12 supérieure et inférieure de l'ossature de celle-ci ; à cet effet, les montants et ces traverses de l'huisserie comportent chacun une glissière 13 s'ouvrant vis-à-vis du battant 2 et présentant des bords latéraux rabattus l'un vers l'autre de manière à constituer des moyens de retenue pour un talon 51 dont est muni le joint tubulaire 5, lequel talon est inséré dans la glissière 13 par une extrémité et positionné longitudinalement dans celle-ci par coulissement.

Les organes de solidarisation amovible sont constitués d'un groupe d'organes portés par la feuillure 24b du battant et par le montant 11b de l'huisserie opposés à ceux portant les organes de solidarisation fixe, ou de plusieurs groupes répartis le long de cette feuillure et de ce montant, respectivement. Chaque groupe comprend d'une part un cylindre 41a de serrure 41 fileté traversant les deux ailes 25, 26 de la feuillure 24b et la vitre 23 insérée entre elles, pincées entre des organes 42 tels que des écrous ou/et des rondelles immobilisés autour du cylindre, ce cylindre 41a renfermant un barillet auquel est solidarisé un doigt pivotant 43 se prolongeant en proéminence vers l'intérieur du caisson et portant lui-même un pêne 44 pivotant dirigé radialement, et d'autre part une gâche constituée par une âme 48 du montant 11b de l'huisserie. Le montant 11b comporte par ailleurs une glissière 13 pour un joint silicone 5 à talon 51 comme décrit plus haut. Le pêne 44 est pivotant ici sur un quart de tour entre une position ouverte représentée aux figures 6 et 7 dans laquelle il est disposé en face d'une ouverture 47 d'une âme 48 du montant 11b et une position fermée représentée aux figures 8 et 9 dans laquelle il est en face de la région de l'âme 48 formant gâche, côté interne du caisson, pour le verrouillage.

Lors du déverrouillage, grâce à la forme cintrée du châssis d'ossature de l'huisserie, à la forme normalement plane au repos du battant déformable élastiquement par suite du choix des matières constituant son cadre et sa vitre, et au mode de solidarisation rigide sans charnières adopté pour le montant 11a, 24a opposé à celui 11b, 24b portant le verrou, le battant 2 revient élastiquement à sa forme plane 2a en déterminant automatiquement un espace d'accès à l'intérieur du caisson entre lui-même et l'huisserie, susceptible d'être encore augmenté en faisant fléchir le battant en direction opposée au châssis d'ossature (traits interrompus longs 2b sur la figure 2), utilisable pour le passage de la personne préposée à la pose ou à la dépose d'une affiche ou d'un décor, ou au nettoyage intérieur du caisson.

En revanche, pour la fermeture, le battant est appliqué contre le châssis d'ossature par déformation élastique, la serrure (ou les serrures) 41 agissant en mode radial (flèche 56) pour le verrouillage et en mode axial (flèche 55) pour la compression des joints, du fait d'une action de tirage obtenue par la venue en butée de l'extrémité 44a du pêne 44 de la serrure 41 sur la paroi 46 sensiblement perpendiculaire à l'âme 48 lors de la rotation du pêne 44.

De façon plus précise, on va décrire maintenant en référence aux figures 5 à 9, ce qui se passe lors de la fermeture du battant et du verrouillage des serrures 41.

Dans la position représentée à la figure 5, le battant 2 est proche de sa position de fermeture, le montant 24b étant au voisinage du montant 11b correspondant de l'huisserie. Dans l'hypothèse où les montants 24b, 11b sont verticaux et où le plan de coupe transversal est horizontal, le pêne 44 est dans une position sensiblement verticale pour pouvoir pénétrer dans l'ouverture 47, qui s'étend verticalement, ménagée dans l'âme 48 du montant 11b. Une poignée 58 adaptée à venir en prise avec la serrure 41, est prévue pour permettre de fournir le couple de rotation nécessaire à la fermeture de la serrure 41 et du pêne 44.

la poignée 58, d'un type connu quelconque, comporte par exemple à son extrémité libre une ouverture femelle de section carrée adaptée à venir en prise avec un élément mâle non représenté, de section carrée correspondante de la serrure 41.

Dans la position représentée aux figures 6 et 7, le battant 2 est sensiblement contre le montant 11b de l'huisserie. L'extrémité 44a du pêne 44 a pénétré par l'ouverture 47 de l'âme 48 du montant 11b, et est passé sensiblement vers l'intérieur de la face intérieure 48a de cette âme 48.

La serrure 41 est de préférence un loquet à compression que l'on trouve dans le commerce et qui est fabriqué par exemple par la société américaine SOUTHCO. On sait qu'un tel loquet à compression, actionné par un outil tel que la poignée 58, permet, par une rotation d'un quart de tour environ (rotation de 75° dans certains modèles connus) de rapprocher par un effet de came l'extrémité libre 44a du pêne 44 du corps 41a de la serrure d'une distance de l'ordre de plusieurs millimètres, par exemple de 4 à 6 mm.

On a représenté aux figures 8 et 9 les montants 11b et 24b et la serrure 41 dans la position fermée de cette dernière. Cette position fermée a été obtenue par la rotation d'un quart de tour (flèche 54) du doigt 43 et du pêne 44 de la serrure 41. Dans cette rotation, le pêne 44 est rapproché du corps ou cylindre 41a de la serrure 41, comme représenté par la flèche 55 à la figure 8. L'extrémité 44a prenant appui sur la surface 48a de l'âme 48 exerce ainsi sur la serrure 41 et le montant 24b du battant 2 une force opposée représentée par la flèche 57, qui presse le battant 2 contre le joint 5. Du fait de la forme sensiblement en Z du pêne 44, cette force 57 est élastique et est compensée par l'écrasement du joint 5 et par l'appui en fin de course, du montant 24b sur le montant 11b.

En outre, au cours de cette rotation d'un quart de tour environ, l'extrémité 44a du pêne 44 a pris appui sur la partie de paroi 46 dirigée radialement par rapport à l'huisserie, et exerce ainsi sur la serrure 41 et le montant 24b une force en direction circonférentielle ou tangentielle, représentée par la flèche 56, qui exerce sur le montant 24b une traction vers l'extérieur et qui met en tension la vitre 23. Le déplacement de la serrure 41 en direction tangentielle peut représenter plusieurs millimètres, par exemple 6 à 8 mm.

On remarquera que l'aile interne 25 des montants 24a et 24b, qui est plus courte en direction transversale que l'aile externe 26 des mêmes montants, permet à la vitre d'être directement en contact avec le joint 5 et en appui sur celui-ci dans la position fermée du battant 2.

Le cintrage élastique de la porte contre le châssis d'ossature à profil convexe assure, grâce à la compression des joints silicone souples tubulaires s'étendant le long des quatre côtés du châssis, un contact naturel favorable à l'étanchéité, et cela en l'absence de joint à lèvre ou similaire.

La structure extrêmement simple décrite ci-dessus, qui permet un appui direct du joint sur la surface intérieure 23a de la vitre 23, permet l'utilisation d'un joint à boudin simple, économique, résistant et fiable et évite tous autres types de joints fragiles, par exemple à lèvre. En outre, le contact direct du joint et de la vitre 23 permet de supprimer tout joint entre la vitre 23 et les feuillures 24a, 24b et les bandeaux 27 constituant le cadre de cette vitre 23.

En cas de pluie, de l'eau peut éventuellement pénétrer dans les feuillures verticales, mais elle est alors drainée vers le bas, la profondeur des feuillures étant suffisante pour que cette eau ne soit pas amenée à contourner la vitre, le dispositif étant davantage destiné à permettre un écoulement naturel de l'eau, que sa retenue.

De plus, le bombage de la vitre confère à celle-ci une bonne rigidité, et une régularité favorisant la bonne visibilité de l'affiche ou plus généralement de l'objet disposé dans le caisson.

Bien entendu, l'invention n'est pas limitée à la forme de réalisation ci-dessus décrite et représentée, et on pourra en prévoir d'autres formes sans sortir de son cadre.

On peut supprimer les bandeaux 27 et les feuillures 24 ou les remplacer par des moyens équivalents. On peut remplacer le loquet à compression par des moyens équivalents permettant d'exercer à la fois une force de traction 56 en direction tangentielle vers l'extérieur et une force de pression 57 pressant la vitre 23 sur le joint 5.

Pour une tension régulière de la vitre 23 en position fermée, on peut prévoir un boulon 31 et une serrure 41 par mètre le long des montants 24a et 24b.

## Revendications

1. Dispositif de porte du type comportant une huisserie (1) et un battant (2) reliés par des organes de solidarisation (31, 32 ; 41, 42, 43, 44), l'huisserie comportant une ossature comprenant des montants (11a, 11b) et des traverses (12) cintrées dont la convexité est tournée vers l'extérieur, le battant (2) étant déformable élastiquement entre une position ouverte dans laquelle il n'est soumis à aucune contrainte et détermine un accès entre lui-même et l'huisserie (1), et une position fermée dans laquelle il est sous contrainte contre l'huisserie avec une forme cintrée avec interposition d'un joint (5), caractérisé en ce que le battant (2) est solidarisé à l'huisserie (1) du côté extérieur de celle-ci d'une part au moyen d'organes de solidarisation fixe (31, 32) répartis le long des montants (11a, 24a) respectivement de l'huisserie (1) et du battant (2) et solidarisant rigidement ces deux éléments, et d'autre part au moyen d'organes de solidarisation amovible (41, 42, 43, 44) répartis le long des montants opposés respectifs (11b, 24b) de l'huisserie (1) et du battant (2), et comportant des moyens pour solliciter le battant (2) en traction en direction circonférentielle (56) et pour presser en direction radiale (57) le battant (2) contre l'huisserie (1).

2. Dispositif de porte selon la revendication 1, caractérisé en ce que le battant comporte au moins une vitre (23) en matière flexible et déformable élastiquement.

3. Dispositif de porte selon la revendication 2, caractérisé en ce que les bords de la vitre (23) sont insérés avec un jeu entre des ailes (25, 26) de feuillures (24a, 24b) constituant les montants du battant (2).

4. Dispositif de porte selon l'une des revendications 1 à 3, caractérisé en ce que l'huisserie (1) comporte un joint (5) souple adapté à se déformer lorsque le battant (2) est en contrainte contre l'huisserie.

5. Dispositif selon l'une des revendications 1 à 4, caractérisé en ce que le battant (2) s'étend approximativement selon un plan lorsqu'il est au repos.

6. Dispositif selon l'une des revendications 1 à 5, caractérisé en ce que les organes de solidarisation fixe comprennent au moins une pièce du type boulon (31) et une pièce du type écrou (32).

7. Dispositif de porte selon l'une des revendications 1 à 6, caractérisé en ce que les organes de solidarisation amovible (41, 42, 43, 44) comprennent au moins une serrure (41) du type quart de tour fixée sur le montant (24b) du battant (2) et comportant un doigt axial (43) pivotant portant un pêne (44) dirigé radialement.

8. Dispositif de porte selon la revendication 7, caractérisé en ce que l'extrémité (44a) du pêne (44) prend appui en position fermée contre une partie de paroi (46) dirigée radialement du montant (11b) pour solliciter le battant (2) en traction en direction circonférentielle (56) lors du pivotement d'un quart de tour de la serrure (41) dans le sens (54) de la fermeture.

9. Dispositif de porte selon la revendication 7 ou 8, caractérisé en ce que la serrure (41) du type quart de tour est du type à compression, de sorte que, en position fermée, le montant (24b) du battant (2) est pressé en direction radiale (57) vers l'intérieur contre le joint (5) du montant (11b).

10. Dispositif selon l'une quelconque des revendications 1 à 9, caractérisé en ce que le joint (5) est placé dans une position telle sur l'huisserie (1) qu'il est directement en contact avec la surface intérieure (23a) de la vitre (23) dans la position fermée du battant (2).

## Patentansprüche

1. Tür mit einer Zarge (1) und einem Türflügel (2), die durch Verbindungsmittel (31, 32; 41, 42, 43, 44) verbunden sind, wobei die Zarge ein Tragwerk mit Stützen (11a, 11b) und gewölbten Traversen (12), deren konvexe Seite nach außen gekehrt ist, aufweist und der Türflügel (2) elastisch verformbar ist, und zwar zwischen einer offenen Lage, in der er keiner Spannung unterliegt und einen Zugang zwischen sich und der Zarge (1) begrenzt, und einer geschlossenen Lage, in der er in gewölbter Form gegen die Zarge, mit einer dazwischenliegenden Dichtung (5), gespannt ist, dadurch gekennzeichnet, daß der Türflügel (2) an der Außenseite der Zarge (1) auf der einen Seite mittels fester Verbindungsteile (31, 32), die längs Stützen (11a, 24a) jeweils der Zarge (1) und des Türflügels (2) verteilt angeordnet sind und diese beiden Elemente starr verbinden, und auf der anderen Seite mittels lösbarer Verbindungsteile (41, 42, 43, 44), die längs sich gegenüberliegender Stützen (11b, 24b) jeweils der Zarge (1) und des Türflügels (2) verteilt angeordnet sind, befestigt ist und Mittel zur Zugbelastung des Türflügels (2) in Umfangsrichtung (56) und zum Andrücken des Türflügels (2) in radialer Richtung (57) an die Zarge (1) aufweist.

2. Tür nach Anspruch 1, dadurch gekennzeichnet, daß der Türflügel wenigstens eine Fensterscheibe (23) aus flexiblem und elastisch verformbarem Material aufweist.

3. Tür nach Anspruch 2, dadurch gekennzeichnet, daß die Ränder der Fensterscheibe (23) mit Spiel zwischen Flügel (25, 26) von Falzen (24a, 24b), die die Stützen des Türflügels (2) bilden, eingeführt sind.

4. Tür nach einem der Ansprüche 1 bis 3, dadurch gekennzeichnet, daß die Zarge (1) eine weiche Dichtung (5) aufweist, die sich verformen kann, wenn der Türflügel (2) unter Spannung an der Zarge anliegt.

5. Tür nach einem der Ansprüche 1 bis 4, dadurch gekennzeichnet, daß sich der Türflügel (2) etwa in einer Ebene erstreckt, wenn er in Ruhe ist.

6. Tür nach einem der Ansprüche 1 bis 5, dadurch gekennzeichnet, daß die festen Verbindungsteile wenigstens ein Teil in Form eines Bolzens (31) und ein Teil in Form einer Mutter (32) aufweisen.

7. Tür nach einem der Ansprüche 1 bis 6, dadurch gekennzeichnet, daß die lösbaren Verbindungsteile (41, 42, 43, 44) wenigstens ein Vierteldrehungs-Schloß (41) aufweisen, das an der Stütze (24b) des Türflügels (2) befestigt ist und einen drehbaren axialen Zapfen (43) aufweist, der einen radial gerichteten Riegel (44) trägt.

8. Tür nach Anspruch 7, dadurch gekennzeichnet, daß das Ende (44a) des Riegels (44) in der Schließlage an einem radial zur Stütze (11b) gerichteten Wandteil (46) anliegt, um den Türflügel (2) bei einer in Schließrichtung (54) bewirkten Vierteldrehung des Schlosses (41) in Umfangsrichtung (56) auf Zug zu belasten.

9. Tür nach Anspruch 7 oder 8, dadurch gekennzeichnet, daß das Vierteldrehungs-Schloß (41) ein Druck-Schloß von der Art ist, daß die Stütze (24b) des Türflügels (2) in der geschlossenen Lage in radialer Richtung (57) nach innen gegen die Dichtdung (5) der Stütze (11b) gedrückt wird.

10. Tür nach einem der Ansprüche 1 bis 9, dadurch gekennzeichnet, daß die Dichtung (5) in einer solchen Lage an der Zarge (1) angeordnet ist, daß sie in der geschlossenen Lage des Türflügels (2) unmittelbar an der Innenseite (23a) der Fensterscheibe (23) anliegt.

## Claims

1. A door system of the kind comprising a frame (1) and a leaf (2) connected by securing means (31, 32; 41, 42, 43, 44), the frame having a skeleton comprising uprights (11a, 11b) and curved cross-members (12) with their convexity facing the exterior, the leaf (2) being resiliently deformable between an open position in which it is not subjected to any stress and gives access between itself and the frame (1), and a closed position in which it is under stress against the frame and has a curved shape with interposition of a seal (5), characterised in that the leaf (2) is secured to the frame (1) on the outside thereof, on the one hand via fixed securing means (31, 32) distributed along the uprights (11a, 24a) of the frame (1) and the leaf (2) respectively and rigidly securing the said two components, and on the other hand via movable securing means (41, 42, 43, 44) distributed along the respective facing uprights (11b, 24b) of the frame (1) and the leaf (2) and comprising means for pulling the leaf (2) in the circumferential direction (56) and pressing the leaf (2) in the radial direction (57) against the frame (1).

2. A door system according to claim 1, characterised in that the leaf comprises at least one pane (23) made of flexible and resiliently deformable material.

3. A door system according to claim 2, characterised in that the edges of the pane (23) are inserted with clearance between the sides (25, 26) of rebates (24a, 24b) constituting the uprights of the leaf (2).

4. A door system according to any of claims 1 to 3, characterised in that the frame (1) comprises a flexible seal (5) adapted to change shape when the leaf (2) is stressed against the frame.

5. A device according to any of claims 1 to 4, characterised in that the leaf (2) extends approximately in one plane when at rest.

6. A device according to any of claims 1 to 5, characterised in that the fixed securing means comprise at least one bolt-type component (31) and one nut-type component (32).

7. A door system according to any of claims 1 to 6, characterised in that the movable securing means (21, 22, 23, 24) comprise at least one quarter-turn type lock (41) fixed to the upright (24b) of the leaf (2) and comprising a pivoting axial lug (43) bearing a radially extending latch (44).

8. A door system according to claim 7, characterised in that the end (44a) of the latch (44) when in the closed position bears against a radially extending wall part (46) of the upright (11b) so as to pull the leaf (2) in the circumferential direction (56) when the lock (41) pivots through a quarter-turn in the closing direction (54).

9. A door system according to claim 7 or 8, characterised in that the quarter-turn type lock (41) is of the compression type so that when in the closed position the upright (24b) of the leaf (2) is pressed in the radial direction (57) towards the interior against the seal (5) of the upright (11b).

10. A system according to any of claims 1 to 9, characterised in that the seal (5) is placed in a position on the frame (1) such that it is directly in contact with the inner surface (23a) of the pane (23) when the leaf (2) is in the closed position.
